# EUROPÄISCHE PATENTANMELDUNG

(11) **EP 4 613 452 A1**
(43) Veröffentlichungstag der Anmeldung: **10.09.2025**
(21) Anmeldenummer: 24162181.2
(22) Anmeldetag: 07.03.2024
(51) Int. Cl.: B26D 1/26, B26D 1/28

(54) **SCHNEIDEINRICHTUNG ZUM KREISRUNDEN BESCHNEIDEN EINER SIEGELFOLIE SOWIE VERFAHREN ZUM KREISRUNDEN BESCHNEIDEN EINER SIEGELFOLIE**

(71) Anmelder: A.L.X.-Metall, Verpackungstechnik, Dipl.-Ing. Alexander Josek GmbH, 36358 Herbstein (DE)
(72) Erfinder: Josek, Armin-Carsten, D-36341, Lauterbach (DE); Schmelz, Bernhard, D-36341, Lauterbach-Allemroed (DE)
(74) Vertreter: Franke, Markus

(57) **Zusammenfassung**

Die Erfindung betrifft eine Schneideinrichtung zum kreisrunden Beschneiden einer Siegelfolie sowie ein Verfahren zum kreisrunden Beschneiden einer Siegelfolie. Die Schneideinrichtung umfasst ein Oberteil (50), wobei das Oberteil (50) einen Lagerkörper (51) aufweist, wobei in dem Lagerkörper (51) ein Kreisschneider (60) gelagert ist, wobei der Kreisschneider (60) eine Schneide (61) zum Schneiden der Siegelfolie (20) aufweist, wobei die Schneide (61) entlang einer Kreisbahn relativ zu dem Lagerkörper (51) bewegbar ist zum kreisrunden Beschneiden eines nach außen gegenüber der Siegelschale (30) hervorstehenden Randbereichs (23), wobei der Lagerkörper (51) einen ersten Kontaktierungsabschnitt (52) aufweist, wobei der erste Kontaktierungsabschnitt (52) dazu ausgebildet ist, eine der Siegelschale (30) abgewandte Vorderseite (21) der Siegelfolie (20) in dem hervorstehenden Randbereich (23) der Siegelfolie (20) zu kontaktieren. Ferner umfasst die Schneideinrichtung ein Unterteil (40), wobei das Unterteil (40) eine Aufnahme (41) zum Anordnen und Lagern der verschlossenen Siegelschale (30) aufweist, wobei das Unterteil (40) einen die Aufnahme (41) umlaufend umschließenden zweiten Kontaktierungsabschnitt (42) aufweist, der dazu ausgebildet ist, eine der Siegelschale (30) zugewandte Rückseite (22) der Siegelfolie (20) in dem hervorstehenden Randbereich (23) zu kontaktieren, wobei der zweite Kontaktierungsabschnitt (42) eine kreisförmige Nut (43) aufweist, wobei der Verlauf der Nut (43) an die Kreisbahn der Schneide (61) angepasst ist, wobei die kreisförmige Nut (43) die Aufnahme (41) umlaufend umschließt.

## Beschreibung

Die Erfindung betrifft eine Schneideinrichtung zum kreisrunden Beschneiden einer Siegelfolie. Ferner betrifft die Erfindung ein Verfahren zum kreisrunden Beschneiden einer Siegelfolie unter Verwendung der Schneideinrichtung.

Mit einer Siegelfolie verschließbare bzw. mit einer Siegelfolie verschlossene Siegelschalen zum Verpacken von Lebensmitteln sind aus dem Stand der Technik bekannt. Mit der Siegelfolie können Siegelschalen luftdicht und auslaufsicher verschlossen werden, beispielweise indem die Siegelfolie unter Einwirkung von Druck und/oder Wärme auf die Ränder der Siegelschale gepresst wird, um eine Verbindung zwischen der Siegelschale und der Siegelfolie herzustellen.

Siegelschalen sind Schalen, die, beispielsweise mithilfe eines Siegelgerätes, im oberen Bereich mit einer Siegelfolie verbunden, insbesondere verschweißt, und dadurch mit der Siegelfolie verschlossen werden können. Diese Verpackungsart wird überwiegend für Lebensmittel im Einzelhandel, Großhandel oder auch in der Industrie genutzt. In der Gastronomie werden Siegelschalen zum Verpacken von verzehrfertigen Gerichten zum Mitnehmen verwendet, beispielsweise als Essenverpackung für Schulen, Kindergärten oder Essen auf Rädern sowie in Imbissbetrieben für Fast Food zum Mitnehmen.

Das Versiegeln von Schalen mit einer Siegelfolie ist eine zuverlässige und zweckmäßige Verpackungslösung, die zahlreiche Vorteile bietet. Die bedeutendsten davon sind, dass die Produkte durch die Siegelfolie gegen die Umwelt isoliert sind, länger frisch bleiben und länger haltbar sind. Die Lebensmittel oder zubereiteten Speisen sind auslaufsicher verpackt und werden den Kunden durch die in der Regel transparente Siegelfolie anschaulich präsentiert. Auf diese Weise können Verbraucher sofort erkennen, was sich in der Schale befindet oder ob die Verpackung beschädigt ist.

Siegelschalen können aus überwiegend recycelbaren Materialien gefertigt werden, womit sie sowohl nachhaltig als auch umweltfreundlich sind. Siegelschalen können beispielsweise aus Kunststoff, Pappe, Bagasse oder Palmblatt hergestellt sein. Es sind aber auch andere Materialien denkbar.

In der Regel liegt die Siegelfolie in Form einer Endlosbahn oder in Form eines rechteckigen Siegelfolienabschnitts vor. Insbesondere bei Schalen, die kreisrund ausgebildet sind, wird es aus ästhetischen Gründen und auch aus Gründen des unbeabsichtigten Ablösens der Siegelfolie von der Schale als vorteilhaft angesehen, wenn der gegenüber der Schale nach außen hervorstehenden Randbereich der Siegelfolie entsprechend dem kreisrunden Verlauf der Schale beschnitten ist. Handsiegelgeräte weisen zwar in der Regel eine Schneidevorrichtung zum Beschneiden der Siegelfolie auf, allerdings sind diese Schneidevorrichtungen in der Regel auf einen geraden Schnitt und insbesondere lediglich einen einseitigen Beschnitt der Siegelfolie ausgelegt. Das händische Beschneiden der Siegelfolie in einer kreisrunden Form ist aufwendig und fehlerbehaftet, da es beim Beschneiden zu einem Einreißen der Folie kommen kann, da die Folie frei gegenüber dem Siegelrand der Schale überhängt und somit nicht gespannt ist, was ein Beschneiden erschwert und zeitaufwendig macht. Zudem ist es schwierig, beim Beschneiden der Form des kreisrunden Siegelrands einer kreisrunden Siegelschale zu folgen. Es ist zwar grundsätzlich möglich, die Siegelfolie vor dem Aufbringen kreisrund zu beschneiden und/oder eine kreisrunde Siegelfolie zu verwenden. Dann stellt sich aber das Problem einer exakten Positionierung der kreisrunden Siegelfolie an der kreisrunden Siegelschale vor dem Siegelvorgang, um das gewünschte Ergebnis zu erhalten.

Vor diesem Hintergrund ist es Aufgabe der vorliegenden Erfindung, ein kreisrundes Beschneiden einer Siegelfolie in einem Zustand, in dem die Siegelfolie auf einer Schale aufgesiegelt ist, zu vereinfachen. Gelöst wird diese Aufgabe durch die Gegenstände der unabhängigen Patentansprüche. Die abhängigen Ansprüche bilden jeweils vorteilhafte Weiterbildungen.

Die erfindungsgemäße Schneideinrichtung dient zum kreisrunden Beschneiden einer Siegelfolie einer mit der Siegelfolie verschlossenen Siegelschale, wobei die Schneideinrichtung aufweist:
- ein Oberteil, wobei das Oberteil einen Lagerkörper aufweist, wobei in dem Lagerkörper ein Kreisschneider gelagert ist, wobei der Kreisschneider eine Schneide zum Schneiden der Siegelfolie aufweist, wobei die Schneide entlang einer Kreisbahn relativ zu dem Lagerkörper bewegbar ist zum kreisrunden Beschneiden eines nach außen gegenüber der Siegelschale hervorstehenden Randbereichs der Siegelfolie, wobei der Lagerkörper einen ersten Kontaktierungsabschnitt aufweist, wobei der erste Kontaktierungsabschnitt dazu ausgebildet ist, eine der Siegelschale abgewandte Vorderseite der Siegelfolie in dem hervorstehenden Randbereich der Siegelfolie zu kontaktieren,
- ein Unterteil, wobei das Unterteil eine Aufnahme zum Anordnen und Lagern der verschlossenen Siegelschale aufweist, wobei das Unterteil einen die Aufnahme umlaufend umschließenden zweiten Kontaktierungsabschnitt aufweist, der dazu ausgebildet ist, eine der Siegelschale zugewandte Rückseite der Siegelfolie in dem hervorstehenden Randbereich zu kontaktieren, wobei der zweite Kontaktierungsabschnitt eine kreisförmige Nut aufweist, wobei der Verlauf der Nut an die Kreisbahn der Schneide angepasst ist, wobei die kreisförmige Nut die Aufnahme umlaufend umschließt,
wobei das Oberteil mit dem Unterteil koppelbar ist zur Bildung einer Schneidanordnung, derart, dass in der Schneidanordnung bei einer in der Aufnahme angeordneten mit einer Siegelfolie verschlossenen Siegelschale der hervorstehende Randbereich der Siegelfolie klemmend zwischen dem ersten Kontaktierungsabschnitt und dem zweiten Kontaktierungsabschnitt gehalten ist, die Schneide unter Durchsetzen der Siegelfolie in die Nut eingetaucht ist oder eintauchbar ist und die Kreisbahn entlang der Nut verläuft.

Die erfindungsgemäße Gestaltung erleichtert das kreisrunde Beschneiden der Siegelfolie in einem auf die Siegelschale aufgesiegelten Zustand. Zum Beschneiden der Siegelfolie wird die Siegelschale mit der aufgesiegelten Siegelfolie in das Unterteil eingelegt, wobei der hervorstehende Randbereich der Siegelfolie dabei auf dem zweiten Kontaktierungsabschnitt aufliegt. Im Anschluss daran wird das Oberteil auf das Unterteil aufgelegt und auf diese Weise mit dem Unterteil gekoppelt, sodass der hervorstehende Randbereich zwischen dem ersten Kontaktierungsabschnitt und dem zweiten Kontaktierungsabschnitt klemmend gehalten ist. Dadurch ist eine gute Fixierung der Siegelfolie in der Schneideinrichtung gewährleistet, sodass eine ausreichende Spannung in der Siegelfolie, insbesondere im Bereich des zu beschneidenden Randbereichs, vorliegt, sodass die Schneide durch die Siegelfolie schneiden kann, ohne dass die Gefahr besteht, dass bei diesem Schneidvorgang die Siegelfolie aufgeschoben und somit nicht sauber durchschnitten wird. Zudem wird durch das klemmende Halten der Siegelfolie zwischen dem ersten Kontaktierungsabschnitt und dem zweiten Kontaktierungsabschnitt ein Ablösen der Siegelfolie von der Siegelschale beim Schneidvorgang vermieden.

Als besonders vorteilhaft wird es angesehen, wenn in der Schneidanordnung die Nut zwischen dem ersten Kontaktierungsabschnitt und einem Siegelrand der Siegelschale ausgebildet ist. Die Siegelfolie ist im Bereich des Siegelrands mit der Siegelschale verbunden, sodass durch diesen Siegelrand die Siegelfolie in Position gehalten ist. Da die Siegelschale als solche in der Aufnahme des Unterteils angeordnet ist, ist die Siegelschale hinsichtlich ihrer Position in dem Unterteil lagefixiert, sodass ein Verrutschen der Siegeschale beim Schneidvorgang vermieden ist. Zudem ist durch die Einspannung der mit der Siegelschale verbundenen Siegelfolie zwischen dem ersten Kontaktierungsabschnitt und dem zweiten Kontaktierungsabschnitt die Siegelschale zusätzlich in ihrer Position gehalten.

Durch das Eintauchen der Schneide in die Nut wird ein sauberes Durchtrennen der Siegelfolie beim Schneidvorgang gewährleistet bei einem geringen Kraftaufwand, da die Schneide in ihrer Bewegung lediglich mit der Siegelfolie in Kontakt ist. Dies wirkt sich auch vorteilhaft auf einen Verschleiß der Schneide aus.

Die Aufnahme kann beispielsweise als Ausnehmung, insbesondere als kreisförmige Ausnehmung, ausgebildet sein.

Es wird als besonders vorteilhaft angesehen, wenn die Aufnahme an die Siegelschale angepasst ist, derart, dass die Aufnahme die Siegelschale formschlüssig aufnimmt.

In einer bevorzugten Ausführungsform ist die Aufnahme als Durchgangsöffnung, insbesondere als Durchgangsöffnung mit einem kreisrunden Querschnitt, ausgebildet.

Es ist durchaus denkbar, dass der erste Kontaktierungsabschnitt und/oder der zweiten Kontaktierungsabschnitt auf einer die Siegelfolie kontaktierenden Fläche eine rutschhemmende Beschichtung, beispielweise in Form einer Gummierung, aufweisen, um ein Verrutschen der Siegelfolie zu vermeiden. Es ist auch denkbar, dass der erste Kontaktierungsabschnitt und/oder der zweiten Kontaktierungsabschnitt zusätzliche rutschhemmende Elemente aufweisen, beispielsweise in Form von Haltelippen aus einem elastisch verformbaren Material. Beispielsweise kann ein solches Elemente als elastisch verformbarer Ring ausgebildet sein, der in eine in dem ersten Kontaktierungsabschnitt und/oder dem zweiten Kontaktierungsabschnitt eingebrachte Haltenut eingesetzt ist. Bei dem verformbaren Ring kann es sich beispielsweise um einen O-Ring handeln.

Es wird als besonders vorteilhaft angesehen, wenn die Aufnahme an die Siegelschale angepasst ist, derart, dass die Aufnahme einen umlaufenden Stützrand aufweist, wobei die Siegelschale einen Siegelrand aufweist, wobei der Siegelrand auf seiner Vorderseite eine Siegelfläche aufweist, auf die die Siegelfolie aufgesiegelt ist, wobei der Siegelrand einen nach radial außen gegenüber der übrigen Siegelschale hervorstehenden Flanschabschnitt aufweist, wobei der Stützrand dazu ausgebildet ist, den Flanschabschnitt auf seiner der Vorderseite gegenüberliegenden Rückseite abzustützen. Dadurch wird eine Verformung des Siegelrands beim Vorgang des Beschneidens mittels des Kreisschneiders vermieden, wodurch die Gefahr einer Beschädigung der Versiegelung zwischen Siegelfolie und Siegelrand reduziert werden kann.

In einer vorteilhaften Weiterbildung ist vorgesehen, dass das Unterteil eine Lagerstruktur und der Lagerkörper eine komplementär zu der Lagerstruktur ausgebildete Gegenstruktur aufweist zur Lagersicherung des Oberteils zu dem Unterteil gegen ein Verschieben und/oder Verdrehen.

Bei der Lagerstruktur und der Gegenstruktur kann es sich beispielsweise um Lagerstifte und korrespondierende Lagerstiftaufnahmen handeln. Es ist aber auch durchaus denkbar, dass die Lagerstruktur und die Gegenstruktur durch eine entsprechende Konturierung der einander zugewandten Flächenabschnitte des Oberteils und des Unterteils bereitgestellt werden. Dabei ist es durchaus denkbar, dass Positionierhilfen, beispielsweise in Form von abgeschrägten Flächen und/oder Führungsstiften vorgesehen sind, die eine exakte Positionierung des Oberteils zu dem Unterteil erleichtern. Beispielsweise können eine Lagerkontur und eine Gegenkontur als selbstzentrierende Flächenkonturen ausgebildet sein.

Vorzugsweise sind das Oberteil und das Unterteil derart gestaltet, dass in der Schneidanordnung ein Spiel vorliegt, wobei das Spiel an die Stärke und/oder den Stärkenbereich der zu Beschneidenden Siegelfolien angepasst ist. Dadurch kann auch bei Anordnung der Siegelfolie zwischen dem Unterteil und Oberteil ein Auflegen und Koppeln des Unterteils mit dem Oberteil und ein anschließendes Lösen des Oberteils von dem Unterteil mit geringem Kraftaufwand erfolgen.

Vorzugsweise beträgt ein radiales Spiel des Oberteil zu dem Unterteil in der Schneidanordnung, ohne zwischen diesen angeordneter Siegelfolie, zumindest der 2-fachen bis 5-fachen Stärke der zu beschneidenden Siegelfolie. Vorzugsweise beträgt das radiale Spiel zumindest 0,5 mm, insbesondere zumindest 1 mm.

Vorzugsweise ist das radiale Spiel kleiner als die Nutbreite. Dadurch wird ein Kontakt der Schneide mit den die Nut begrenzenden Wänden vermieden.

In einer besonders bevorzugten Ausführungsform ist vorgesehen, dass der Kreisschneider eine Welle aufweist, wobei die Welle drehbar in dem Lagerkörper gelagert ist, wobei mit der Welle ein Querbalken verbunden ist, wobei die Schneide in dem Querbalken gelagert ist.

Durch eine derartige Gestaltung kann in einfacher Art und Weise eine Kreisbewegung der Schneide entlang einer Kreisbahn bewirkt werden.

Es wird als besonders vorteilhaft angesehen, wenn die Schneide als auswechselbare Schneide ausgebildet ist, sodass diese bei einem Verschleiß der Schneide ausgetauscht werden kann.

Bei der Schneide kann es sich beispielsweise um eine Klinge handeln.

Es wird als besonders vorteilhaft angesehen, wenn die Welle einen Deckelabschnitt des Lagerkörpers durchsetzt, wobei in dem Deckelabschnitt eine Lagerbuchse eingebracht ist, wobei die Welle in der Lagerbuchse geführt ist.

In einer bevorzugten Ausführungsform ist vorgesehen, dass die Welle über eine mit der Welle verbunden Kurbel manuell antreibbar ist.

Diese Gestaltung hat den Vorteil, dass die erfindungsgemäße Schneideinrichtung mit geringem Aufwand und somit kostengünstig hergestellt werden kann. Eine manuell antreibbare Kurbel hat zudem den Vorteil, dass die Schneideinrichtung besonders einfach zu bedienen ist. Zudem hat eine Kurbel den Vorteil, dass eine schnelle und dennoch gut geführte Kreisbewegung der Schneide entlang der Kreisbahn bewirkt werden kann, was sich vorteilhaft auf das Schnittergebnis und somit den beschnittenen Randbereich der Siegelfolie auswirkt.

Es ist aber auch durchaus denkbar, dass der Kreisschneider eine elektrische Antriebseinheit aufweist, wobei die Antriebseinheit mit der Welle wirkverbunden ist zum Antreiben der Welle. Eine derartige Gestaltung hat insbesondere dann Vorteile, wenn in kurzer Zeit eine Vielzahl von Schalen mit aufgesiegelter Siegelfolie mit der Schneideinrichtung beschnitten werden sollen.

Es wird als besonders vorteilhaft angesehen, wenn der erste Kontaktierungsabschnitt auf einer dem Unterteil abzuwendenden Oberseite eine umlaufende Anschlagsfläche für den Querbalken aufweist, zur Begrenzung einer Eintauchtiefe der Schneide in die Nut

Eine derartige Gestaltung vermeidet ein zu tiefes Eintauchen der Schneide in die Nut und somit einen Kontakt der Schneide mit dem Unterteil, was zu einer Beschädigung der Schneide und/oder zu einem schnellen Verschleiß der Schneide führen könnte.

Die Nut weist vorzugsweise eine Nutbreite auf, wobei die Nutbreite zumindest dem 5-fachen, insbesondere zumindest dem 10-fachen, vorzugsweise zumindest dem 20-fachen, der Stärke der Siegelfolie beträgt. Insbesondere beträgt die Nutbreite zumindest 1 mm, insbesondere zumindest 2 mm, besonders bevorzugt von 1 mm bis 5 mm.

Es wird als besonders vorteilhaft angesehen, wenn die Welle zwischen einer Ausgangsposition und einer Schneidposition entlang einer axialen Richtung , die parallel zu einer Längsachse der Welle ausgebildet ist, verschieblich in dem Lagerkörper gelagert ist, wobei die Schneide in der Ausgangsposition von einer durch den ersten Kontaktierungsabschnitt definierten Schneidebene beabstandet ist und in der Schneidposition die durch den ersten Kontaktierungsabschnitt definierte Schneidebene durchsetzt.

Eine derartige Gestaltung ist hinsichtlich einer Verletzungsgefahr und eines ungewollten Kontakts der Schneide mit anderen Gegenständen als vorteilhaft anzusehen. Bei einer derartigen Gestaltung kann das Oberteil beispielsweise gefahrlos auf einen Tisch abgestellt werden, ohne dass die Gefahr besteht, dass die Schneide mit der Tischfläche in Kontakt kommt und dabei beschädigt wird oder die Tischfläche beschädigt, da in der Ausgangsposition der Schneide die Schneide gegenüber der Schneidebene zurückversetzt ist. Wird das Oberteil auf die Tischfläche abgelegt, kontaktiert der erste Kontaktierungsabschnitt die Tischebene, sodass die Schneidebene der Tischebene entspricht, wobei in der Ausgangsposition dann die Schneide von der Schneidebene und somit von der Tischfläche beabstandet ist.

In diesem Zusammenhang wird es als besonders vorteilhaft angesehen, wenn das Oberteil ein Federelement aufweist, wobei sich Schneideinrichtung über das Federelement in der axialen Richtung an dem Lagerkörper abstützt, derart, dass ein Verschieben von der Ausgangsposition in die Schneidposition entgegen der Federkraft des Federelements erfolgt.

Bei einer solchen Gestaltung wird die Schneide in einem Zustand, in dem keine Axialkraft auf die Welle ausgeübt wird, in der Ausgangsposition gehalten. Zum Schneiden bzw. zum Überführen der Schneide in die Schneidposition ist es dementsprechend notwendig, aktiv eine Kraft auf die Schneideinrichtung auszuüben, sodass eine hohe Betriebssicherheit der Schneideinrichtung gewährleistet ist. Insbesondere hat eine derartige Gestaltung auch den Vorteil, dass es bei einem Positionieren des Oberteils auf dem Unterteil zwecks Bildung der Schneidanordnung nicht zu einem unbeabsichtigten Durchstehen der Siegelfolie mittels der Schneide kommt, da die Schneide in der Ausgangsposition gegenüber der Schneidebene zurückversetzt ist.

Bei der Federelement handelt es sich vorzugsweise um eine mechanische Feder, insbesondere aus einem metallischen Werkstoff. Grundsätzlich ist aber auch denkbar, dass die Feder aus Kunststoff besteht.

Bei dem Federelement handelt es sich insbesondere um eine Schraubenfeder. Die Schraubenfeder ist vorzugsweise derart angeordnet, dass die Welle die Schraubenfeder durchsetzt. Die Schraubenfeder kann dabei beispielsweise zwischen einer Kurbel und einem Deckelabschnitt des Oberteils angeordnet sein, derart, dass sich die Kurbel über die Schraubenfeder an der Oberseite des Deckelabschnitts abstützt.

Bei dem Federelement handelt es sich insbesondere um eine Tellerfeder, ein Tellerfederpaket oder eine Wellenfeder.

Es wird als besonders vorteilhaft angesehen, wenn der erste Kontaktierungsabschnitt derart ausgebildet ist, dass der erste Kontaktierungsabschnitt die Vorderseite des hervorstehenden Randbereichs in einem Bereich kontaktiert, der nach radial außen versetzt zu der Nut ist.

Dadurch ist ein besonders guter Halt der Siegelfolie gewährleistet, da die Siegelfolie radial innen zu der Nut durch die Schale in Position gehalten ist, sodass der hervorstehende Randbereich der Siegelfolie sowohl in einem gegenüber der Nut radial äu-βeren Bereich und einem gegenüber der Nut radial inneren Bereich gehalten ist, wodurch ein besonders gutes Schneidergebnis bei Durchführung des Schneidvorgangs gewährleistet wird.

Vor dem Hintergrund eines besonders guten Haltens des hervorstehenden Randbereichs der Siegelfolie unter Spannung wird es als vorteilhaft angesehen, wenn der erste Kontaktierungsabschnitt die Vorderseite umlaufend kontaktiert und/oder der zweite Kontaktierungsabschnitt die Rückseite umlaufend kontaktiert.

Vor diesem Hintergrund wird es ebenfalls als vorteilhaft angesehen, wenn der erste Kontaktierungsabschnitt eine kreisförmig verlaufende Innenkante aufweist, wobei die Innenkannte konzentrisch zu der Kreisbahn verläuft.

Vor dem Hintergrund einer hohen Betriebssicherheit der Schneideinrichtung, insbesondere um ein Eingreifen in die von der Schneide beschriebenen Kreisbahn zu vermeiden, wird es als vorteilhaft angesehen, wenn der Lagerkörper haubenförmig ausgebildet ist mit einem von dem Lagerkörper umschlossenen Innenraum, wobei der Innenraum auf einer dem Unterteil zuzuwendenden Unterseite offen ist.

Damit ist sichergestellt, dass nach der Bildung der Schneidanordnung nicht von au-βen in die Schneidbahn der Schneide eingegriffen werden kann.

Es wird als zweckmäßig angesehen, wenn der Lagerkörper auf seiner dem Unterteil abzuwendenden Oberseite ein Sichtfenster aus einem transparenten Material aufweist. Dadurch kann in der Schneidanordnung eine Sichtkontrolle erfolgen, um den korrekten Sitz des Oberteils auf dem Unterteil zu verifizieren und/oder das Eintauchen der Schneide in die Nut zu kontrollieren und/oder im Anschluss an das Beschneiden das Schneidergebnis zu kontrollieren.

Insbesondere bei einer solchen Gestaltung ist es denkbar, dass der Lagerkörper einen Lagerrahmen aufweist, wobei der Lagerrahmen den ersten Kontaktierungsabschnitt aufweist, wobei der Lagerrahmen den Innenraum umlaufend umschließt und wobei der Innenraum auf einer der Unterseite gegenüberliegenden Oberseite durch einen mit dem Lagerrahmen verbundenen Deckel verschlossen ist, wobei der Deckel transparent ist oder einen oder mehrere transparente Bereiche aufweist. Durch den transparenten Deckel ist es für den Verwender der Schneideinrichtung möglich, das Scheidergebnis zu prüfen und auch zu prüfen, ob die Komponenten, nämlich Unterteil, Oberteil und Schale ordnungsgemäß zueinander angeordnet sind, um den Schneidvorgang korrekt durchzuführen.

Es wird als vorteilhaft angesehen, wenn der Kreisschneider zumindest eine weitere Schneide aufweist, die entlang der Kreisbahn bewegbar und entlang der Kreisbahn versetzt zu der einen Schneide ausgebildet ist, vorzugsweise eine Bewegung der einen Schneide und der zumindest einen weiteren Schneide miteinander gekoppelt sind. Beispielsweise ist es denkbar, dass mit der Welle mehrere Querbalken verbunden sind, wobei in dem jeweiligen Querbalken eine Schneide aufgenommen ist. Eine derartige Gestaltung erleichtert die Durchführung des Schneidvorgangs, da beispielsweise keine vollständige Umdrehung notwendig ist, um die Siegelfolie kreisrund zu beschneiden. Ferner ist eine derartige Anordnung auch als vorteilhaft hinsichtlich der Vermeidung von Kippmomenten anzusehen. Ferner hat eine derartige Gestaltung den Vorteil, dass die einzelnen Schneiden weniger verschleißen, sodass die Anzahl der Schneidvorgänge vor einem notwendigen Austausch der Schneiden erhöht werden kann.

Das erfindungsgemäße Verfahren zum kreisrunden Beschneiden einer Siegelfolie einer mit der Siegelfolie verschlossenen Siegelschale erfolgt unter Verwendung der vorbeschriebenen Schneideinrichtung. Dementsprechend gelten die Ausführungen zu den Vorteilen der Schneidvorrichtung und dessen Weiterbildungen entsprechend für das Verfahren und umgekehrt. Das Verfahren weist die folgenden Verfahrensschritte auf:
- Bilden der Schneidanordnung, wobei in der Aufnahme die mit der Siegelfolie verschlossene Siegelschale angeordnet ist, wobei ein gegenüber der Siegelschale nach außen hervorstehender Randbereich der Siegelfolie klemmend zwischen dem ersten Kontaktierungsabschnitt und dem zweiten Kontaktierungsabschnitt gehalten ist, wobei die Nut und die Schneide derart angeordnet sind, dass die Schneide unter Durchsetzen der Siegelfolie in die Nut eingetaucht ist,
- Bewegen der Schneide entlang der Kreisbahn zum kreisrunden Beschneiden der Siegelfolie.

Es ist durchaus denkbar, dass das Unterteil neben seiner Funktion als Unterteil beim kreisrunden Beschneiden der Siegelfolie zudem auch als Siegelrahmen beim Vorgang des Aufsiegelns der Siegelfolie auf die Siegelschale verwendet wird. Insofern wird es als besonders vorteilhaft angesehen, wenn das Verfahren zusätzlich den folgenden dem Schneidvorgang vorgelagerten Verfahrensschritt aufweist:
- Aufsiegeln einer Siegelfolie auf die Siegelschale zum Herstellen der verschlossenen Siegelschale, wobei die Siegelschale während des Aufsiegelns in einem Siegelrahmen angeordnet ist, wobei der Siegelrahmen das Unterteil bildet oder aufweist.

Dadurch kommt dem Unterteil in vorteilhafter Art und Weise eine Doppelfunktion zu, nämlich zum einen die Funktion als Siegelrahmen zum Lagern der Siegelschale bei einem Siegelvorgang, insbesondere bei einem Siegelvorgang mittels eines handbetätigten Siegelgeräts. Zum anderen dient ein und dasselbe Unterteil zudem als Unterteil für die Schneideinrichtung, wodurch die Handhabung erleichtert ist. So kann beispielsweise unmittelbar nach dem Aufsiegeln der Siegelfolie die Siegelschale in dem Unterteil bzw. dem Siegelrahmen verbleiben und in diesem Zustand das Oberteil mit dem Unterteil gekoppelt werden, beispielsweise das Oberteil auf das Unterteil aufgelegt werden, und dann der Schneidvorgang durchgeführt werden. Dadurch kann ein besonders effizienter Ablauf von Aufsiegeln und Beschneiden erreicht werden.

Die Siegelschale weist in der radialen Richtung eine Abmessung von 40 mm bis 250 mm, insbesondere von 80 mm bis 250 mm, auf. Insbesondere weist die Siegelschale einen maximalen Durchmesser von kleiner oder gleich 250 mm auf.

Die Siegelfolie weist vorzugsweise eine Stärke von 15 µm bis 80 µm, insbesondere von 15 µm bis 40 µm, auf.

Vorzugsweise ist die Siegelfolie transparent.

Bei der Siegelfolie kann es sich um eine Siegelfolie handeln, die aus oder im Wesentlichen aus einem oder einer Kombination von mehreren der folgenden Wekrstoffe besteht: Polypropylen, Polyethylen, Polyethylenterephthalat, Papier, Pappe, Aluminium. Die Siegelfolie kann eine Beschichtung aufweisen.

Vorzugsweise ist die Siegelfolie flexibel.

Dabei können die Siegelschale und/oder die Siegelfolie zusätzlich mit einem Siegelmedium, beispielweise in Form eines Siegellacks oder einer Klebeschicht, versehen sein.

Die Siegelfolie ist vor dem kreisrunden Beschneiden vorzugsweise rechteckförmig ausgebildet.

In den nachfolgenden Figuren wird die Erfindung anhand von Ausführungsbeispielen näher erläutert, ohne auf dieses beschränkt zu sein. Es zeigen:
- Fig. 1: eine Anordnung von einer Schneideinrichtung mit einem Oberteil, einem Unterteil und einer in die Schneideinrichtung eingebrachten Siegelschale in einer Explosionsdarstellung, in einer perspektivischen Ansicht,
- Fig. 2: die Anordnung gemäß Fig. 1 in einer Schnittansicht,
- Fig. 3: die Anordnung gemäß Fig. 1 in einer Ansicht von oben,
- Fig. 4: die Komponenten gemäß Fig. 1 in einer Schneidanordnung zum kreisrunden Beschneiden einer auf die Siegelschale aufgesiegelten Siegelfo-lie in eine Schnittansicht gemäß der Linie IV-IV in Fig. 3,
- Fig. 5: eine zweite Ausführungsform des Oberteils einer Schneideinrichtung in einer perspektivischen Ansicht,
- Fig. 6: das Oberteil gemäß Fig. 5 in einer Schnittansicht,
- Fig. 7: ein Handsiegelgerät mit einer in dem Handsiegelgerät angeordneten Siegelrahmen in einer perspektivischen Ansicht,
- Fig. 8: das Handsiegelgerät mit in dem Handsiegelgerät angeordneter Schneideinrichtung in einer perspektivischen Ansicht,
- Fig. 9: das Unterteil 40 mit eingesetzter Siegelschale in einer perspektivischen Ansicht.

Die Fig. 1 bis 4 zeigen eine erste Ausführungsform einer Schneideinrichtung 10 zum kreisrunden Beschneiden einer Siegelfolie 20. Die Schneideinrichtung 10 ermöglicht das Beschneiden der Siegelfolie 20 in einem Zustand, in dem die Siegelfolie 20 auf einen Siegelrand 31 einer Siegelschale 30 aufgesiegelt ist. Die Siegelschale 30 als solche weist einen kreisrunden Siegelrand 31 auf. Bei der Siegelschale 30 kann es sich beispielsweise um eine Einwegschale handeln, in der verzehrfertige Lebensmittel aufgenommen sind.

Die Schneideinrichtung 10 weist ein Oberteil 50 auf, wobei das Oberteil 50 einen Lagerkörper 51 aufweist, wobei in dem Lagerkörper 51 ein Kreisschneider 60 gelagert ist. Die Schneideinrichtung 10 weist ferner ein Unterteil 40 auf, wobei das Unterteil 40 dem Lagern der Siegelschale 30 beim Schneidvorgang dient. Zu diesem Zweck weist das Unterteil 40 eine Aufnahme 41 in Form einer kreisrunden Durchgangsöffnung auf, die an die Form der Siegelschale 30 angepasst ist. Die Aufnahme 41 weist einen Innenrand auf, an dem der Siegelrand 31 der Siegelschale 30 zur Anlage kommt und dadurch die Siegelschale 30 von unten gestützt und radial in Position gehalten ist, wie dies beispielsweise in der Fig. 4 gezeigt ist. Das Unterteil 40 ist im Wesentlichen plattenförmig ausgebildet.

Der Lagerkörper 51 des Oberteils ist vorliegend haubenförmig ausgebildet und weist einen von dem Lagerkörper 51 umschlossenen Innenraum 56 auf, wobei der Innenraum 56 auf einer dem Unterteil 40 zuzuwendenden Unterseite offen ist. Der Lagerkörper 51 als solcher weist einen Lagerrahmen 57 auf, wobei der Lagerrahmen 57 den Innenraum 56 umlaufend umschließt. Der Innenraum 56 wird auf einer der Unterseite gegenüberliegenden Oberseite durch einen mit dem Lagerrahmen 57 verbundenen Deckel 58 verschlossen. Der Deckel 58 ist vorliegend als kreisförmige Platte ausgebildet und besteht aus einem transparentem Material. Dadurch ist es möglich, durch den Deckel 58 hindurchzublicken, beispielsweise, um den Schneidvorgang mit dem Kreisschneider 60 zu beobachten und das Schnittergebnis zu kontrollieren. Der Deckel 58 ist vorliegend mittels vier Schrauben mit dem Lagerrahmen 57 verschraubt.

Der Kreisschneider 60 weist vorliegend eine den Deckel 58 in einem zentralen Bereich durchsetzende Welle 62 auf, wobei zu diesem Zweck in dem Deckel 58 eine Lagerbuchse 80 eingebracht ist, wobei die Welle 62 durch die Lagerbuchse 80 axial hindurchgeführt ist. Die Welle 62 ist drehbar in der Lagerbuchse 80 gelagert und mit der Welle 62 ist ein Querbalken 63 verbunden, der sich vorliegend radial von der Welle 62 nach außen erstreckt. An diesem Querbalken 63 ist eine Schneide 61 gelagert, wobei die Schneide 61 dem Schneiden der Siegelfolie 20 dient. Mit der Welle 62 ist eine Kurbel 64 verbunden, mit der die Welle 62 manuell angetrieben werden kann. Beim Antreiben der Welle 62 wird die Schneide 61 entlang einer Kreisbahn relativ zu dem Lagerkörper 51 bewegt zum kreisrunden Beschneiden eines nach radial außen gegenüber der Siegelschale 30, nämlich einem Siegelrand 31 der Siegelschale 30, hervorstehenden Randbereichs 23 der Siegelfolie 20.

Die Fig. 4 zeigt die Schneideinrichtung 10 in einer Schneidanordnung, in der ein kreisrundes Beschneiden des hervorstehenden Randbereichs 23 der Siegelfolie 20 erfolgen kann. Dabei ist das Oberteil 50 auf das Unterteil 40 aufgesetzt, insofern mit diesem gekoppelt, zur Bildung einer Schneidanordnung wie sie in der Fig. 4 dargestellt ist. Zur Erleichterung der Bildung der Schneidanordnung weist das Oberteil 50 Führungsstifte 54 auf. Die Siegelschale 30 ist dabei der Aufnahme 41 angeordnet und in dieser formschlüssig gelagert. Dabei steht die Siegelschale 30 nach unten gegenüber dem Unterteil 40 hervor. Um das zu ermöglichen, liegt das Unterteil 40 auf einem Trägerrahmen 90 auf, der wiederum auf einer Bodenfläche 100 aufliegt.

Um die Siegelfolie 20 beim Schneidvorgang auf Spannung zu halten, weist das Oberteil 50 an einer Unterseite einen ersten Kontaktierungsabschnitt 52 auf, der dazu ausgebildet ist, eine Vorderseite 21 der Siegelfolie 20 zu kontaktieren. Der erste Kontaktierungsabschnitt 52 weist eine kreisförmig verlaufende Innenkante 54 auf, wobei die Innenkannte 54 konzentrisch zu der Kreisbahn verläuft. Das Unterteil 40 weist eine an den ersten Kontaktierungsabschnitt 52 angepassten zweiten Kontaktierungsabschnitt 42 auf, der dazu ausgebildet ist, eine der Siegelschale 30 zugewandte Rückseite 22 der Siegelfolie 20 zu kontaktieren. In der Schneidanordnung ist die Siegelfolie 20, nämlich im Bereich des gegenüber dem Siegelrand 31 nach radial außen hervorstehenden Randbereichs 23 der Siegelfolie 20, klemmend zwischen dem ersten Kontaktierungsabschnitt 52 und dem zweiten Kontaktierungsabschnitt 42 gehalten. Das Unterteil 40 weist im Bereich des zweiten Kontaktierungsabschnitts 42 eine kreisförmige Nut 43 auf, wobei die kreisförmige Nut 43 die Aufnahmen 41 für die Siegelschale 30 umlaufend umschließt, wobei der Verlauf der Nut 43 an die Kreisbahn der Schneide 61 angepasst ist. In der Schneidanordnung ist die Schneide 61 unter Durchsetzen der Siegelfolie 20 in die Nut 43 eingetaucht und verläuft bei einem Drehen der Welle 62 zwecks Durchführung des kreisrunden Beschneidens innerhalb der Nut 43. Um einen Kontakt der Schneide 61 mit einem Nutboden der Nut 43 zu vermeiden, weist der erste Kontaktierungsabschnitt 52 auf einer dem Unterteil 40 abzuwendenden Oberseite eine umlaufende Anschlagsfläche 59 für den Querbalken 63 auf, wodurch eine Eintauchtiefe der Schneide 61 in die Nut 43 begrenzt wird.

Um das Oberteil 50 bezüglich des Unterteils 40 in der Schneidanordnung lagezusichern, weist das Unterteil 40 eine Lagerstruktur 45 und der Lagerkörper 51 eine komplementär zu der Lagerstruktur 45 ausgebildete Gegenstruktur 55 auf. Dadurch wird vermieden, dass es bei der Durchführung des Schneidvorgangs zu einem Verschieben und/oder Verdrehen des Oberteils 50 zu dem Unterteil 40 kommt. Dadurch wird ein gutes Schneidergebnis sichergestellt.

Die Fig. 5 und 6 zeigen eine weitere Ausführungsform des Oberteils 50, wobei sich diese von der Ausführungsform des Oberteils 50 gemäß der Fig. 1 bis 4 im Wesentlichen dadurch unterscheidet, dass die Welle 62 zwischen einer Ausgangsposition und einer Schneidposition entlang einer axialen Richtung Z, die parallel zu der Längsachse der Welle 62 ausgebildet ist, verschieblich in der Lagerbuchse 80 gelagert ist. Dadurch kann die Schneide 61 von einer Ausgangsposition, in der die Schneide 61 von einer durch den ersten Kontaktierungsabschnitt 52 definierten Schneidebene SE beabstandet ist, in eine Schneidposition überführt werden, in der die Schneide 61 die Schneidebene SE durchsetzt. Die Schneidposition ist in der Fig. 6 dargestellt.

Zusätzlich weist das Oberteil 50 ein Federelement 70 auf, wobei dieses Federelement 70 vorliegend als Schraubenfeder ausgebildet ist. Die Welle 62 durchsetzt die Schraubenfeder und der Kreisschneider 60 stützt sich mit seiner Kurbel 64 über die Schraubenfeder axial an der Lagerbuchse 80 ab. Dabei ist die Schraubenfeder derart gestaltet, dass ein Verschieben der Schneide 61 von der Ausgangsposition in die Schneidposition entgegen der Federkraft der Schraubenfeder erfolgt.

Die Figuren 7 und 8 zeigen ein Handsiegelgerät 110, wobei das Handsiegelgerät 110 ein Geräteunterteil 112 und ein Geräteoberteil 114 mit einem Handgriff aufweist. Das Geräteoberteil 114 ist um eine Schwenkachse schenkbar in dem Geräteunterteil 112 gelagert. In dem Geräteoberteil 114 ist eine beheizbare Siegelplatte 118 angeordnet.

Das Geräteunterteil 112 weist eine ebene Aufstellfläche 116 für einen Siegelrahmen 120 auf, wobei der Siegelrahmen 120 der Lagerung der Siegelschale 30 beim Siegelvorgang dient. Dieser Siegelrahmen 120 ist derart ausgebildet, dass der Siegelrahmen 120 das Unterteil 40 der Schneideinrichtung 10 aufweist und das Unterteil 40 zum Lagern der Siegelschale 30 beim Siegelvorgang dient. Der Siegelrahmen 120 weist dabei einen plattenförmigen Grundkörper 128 auf, wobei das Unterteil 40 über Verbindungsbolzen 130 mit dem plattenförmigen Grundkörper 128 verbunden ist. Das Unterteil 40 mit dem an dem Unterteil 40 befestigten Verbindungsbolzen 130 und in dem Unterteil 40 eingesetzter Siegelschale 30 ist in der Fig. 9 dargestellt.

Zum Aufsiegeln der Siegelfolie 20 auf die Siegelschale 30 wird die Siegelschale 30 in den Siegelrahmen 120 eingesetzt, derart, dass die Siegelschale 30 in die Aufnahme 41 des Unterteils 40 eingesetzt ist. Anschließend wird die Siegelschale 30 von oben mit der Siegelfolie 20 bedeckt, wobei die Siegelfolie 20 von einer in dem Siegelgerät 110 gelagerten Rolle 122 abgerollt wird. Zum Aufsiegeln der Siegelfolie 20 wird das Geräteoberteil 114 in seine Siegelposition herabgeschwenkt ist, in der die Siegelplatte 118 die Siegelfolie 20 kontaktiert. Die Siegelplatte 22 kann auf eine voreingestellte Temperatur aufgeheizt sein, die an das Material der Siegelschale 30 und der Siegelfolie 20 angepasst ist.

Im Geräteoberteil 114 ist Trennmesser 124 zum Trennen der Siegelfolie 20 angeordnet, wobei das Trennmesser parallel zu der Schwenkachse des Geräteoberteils 114 verläuft. Beim Überführen des Geräteoberteils 114 in dessen Siegelposition kontaktiert das Trennmesser 124 eine im Geräteunterteil 112 gelagerte Schneidleiste 126 und durchtrennt dabei die Siegelfolie 20, sodass ein rechteckförmiger Siegelfolienabschnitt auf die Siegelschale 20 aufgesiegelt wird bzw. ist, wie dies beispielsweise in de Fig. 1 gezeigt ist.

Nach dem Zurückverschwenken des Geräteoberteils 114 kann das Oberteil 50 auf das Unterteil 40 aufgelegt werden zur Bildung der Schneidanordnung zum kreisrunden Beschneiden des auf die Siegelschale 30 aufgesiegelten rechteckförmigen Siegelfolienabschnitts. Dabei kann der Siegelrahmen 120 und somit das Unterteil 40 in dem Siegelgerät 112 verbleiben. Eine solche Anordnung ist in der Fig. 8 gezeigt.

### Bezugszeichenliste

- 10: Schneideinrichtung
- 20: Siegelfolie
- 21: Vorderseite
- 22: Rückseite
- 23: Randbereich
- 30: Siegelschale
- 40: Unterteil
- 41: Aufnahme
- 42: zweiter Kontaktierungsabschnitt
- 43: Nut
- 45: Lagerstruktur
- 50: Oberteil
- 51: Lagerkörper
- 52: erster Kontaktierungsabschnitt
- 54: Führungsstift
- 55: Gegenstruktur
- 56: Innenraum
- 57: Lagerrahmen
- 58: Deckel
- 59: Anschlagsfläche
- 60: Kreisschneider
- 61: Schneide
- 62: Welle
- 63: Querbalken
- 64: Kurbel
- 70: Federelement
- 80: Lagerbuchse
- 90: Trägerrahmen
- 100: Bodenfläche
- 110: Siegelgerät
- 112: Geräteunterteil
- 114: Geräteoberteil
- 116: Aufstellfläche
- 118: Siegelplatte
- 120: Siegelrahmen
- 122: Rolle
- 124: Trennmesser
- 126: Schneidleiste
- 128: Grundkörper
- 130: Verbindungsbolzen
- SE: Schneidebene
- Z: axiale Richtung

## Patentansprüche

1. Schneideinrichtung (10) zum kreisrunden Beschneiden einer Siegelfolie (20) einer mit der Siegelfolie (20) verschlossenen Siegelschale (30), wobei die Schneideinrichtung (10) aufweist:
- ein Oberteil (50), wobei das Oberteil (50) einen Lagerkörper (51) aufweist, wobei in dem Lagerkörper (51) ein Kreisschneider (60) gelagert ist, wobei der Kreisschneider (60) eine Schneide (61) zum Schneiden der Siegelfolie (20) aufweist, wobei die Schneide (61) entlang einer Kreisbahn relativ zu dem Lagerkörper (51) bewegbar ist zum kreisrunden Beschneiden eines nach außen gegenüber der Siegelschale (30) hervorstehenden Randbereichs (23) der Siegelfolie (20), wobei der Lagerkörper (51) einen ersten Kontaktierungsabschnitt (52) aufweist, wobei der erste Kontaktierungsabschnitt (52) dazu ausgebildet ist, eine der Siegelschale (30) abgewandte Vorderseite (21) der Siegelfolie (20) in dem hervorstehenden Randbereich (23) der Siegelfolie (20) zu kontaktieren,
- ein Unterteil (40), wobei das Unterteil (40) eine Aufnahme (41) zum Anordnen und Lagern der verschlossenen Siegelschale (30) aufweist, wobei das Unterteil (40) einen die Aufnahme (41) umlaufend umschließenden zweiten Kontaktierungsabschnitt (42) aufweist, der dazu ausgebildet ist, eine der Siegelschale (30) zugewandte Rückseite (22) der Siegelfolie (20) in dem hervorstehenden Randbereich (23) zu kontaktieren, wobei der zweite Kontaktierungsabschnitt (42) eine kreisförmige Nut (43) aufweist, wobei der Verlauf der Nut (43) an die Kreisbahn der Schneide (61) angepasst ist, wobei die kreisförmige Nut (43) die Aufnahme (41) umlaufend umschließt,
wobei das Oberteil (50) mit dem Unterteil (40) koppelbar ist zur Bildung einer Schneidanordnung, derart, dass in der Schneidanordnung bei einer in der Aufnahme (41) angeordneten mit einer Siegelfolie (20) verschlossenen Siegelschale (20) der hervorstehende Randbereich (23) der Siegelfolie (20) klemmend zwischen dem ersten Kontaktierungsabschnitt (52) und dem zweiten Kontaktierungsabschnitt (42) gehalten ist, die Schneide (61) unter Durchsetzen der Siegelfolie (20) in die Nut (43) eingetaucht ist oder eintauchbar ist und die Kreisbahn entlang der Nut (43) verläuft.

2. Schneideinrichtung (10) nach Anspruch 1, wobei das Unterteil (40) eine Lagerstruktur (45) und der Lagerkörper (51) eine komplementär zu der Lagerstruktur(45) ausgebildete Gegenstruktur (55) aufweist zur Lagersicherung des Oberteils (50) zu dem Unterteil (40) gegen ein Verschieben und/oder Verdrehen.

3. Schneideinrichtung (10) nach Anspruch 1 oder 2, wobei der Kreisschneider (60) eine Welle (62) aufweist, wobei die Welle (62) drehbar in dem Lagerkörper (51) gelagert ist, wobei mit der Welle (62) ein Querbalken (63) verbunden ist, wobei die Schneide (61) in dem Querbalken (63) gelagert ist.

4. Schneideinrichtung (10) nach Anspruch 3, wobei die Welle (62) über eine mit der Welle (62) verbunden Kurbel (64) manuell antreibbar ist.

5. Schneideinrichtung (10) nach Anspruch 3 oder 4, wobei der erste Kontaktierungsabschnitt (52) auf einer dem Unterteil (40) abzuwendenden Oberseite eine umlaufende Anschlagsfläche (59) für den Querbalken (63) aufweist, zur Begrenzung einer Eintauchtiefe der Schneide (61) in die Nut (43).

6. Schneideinrichtung (10) nach einem der Ansprüche 3 bis 5, wobei die Welle (62) zwischen einer Ausgangsposition und einer Schneidposition entlang einer axialen Richtung (Z), die parallel zu einer Längsachse der Welle (62) ausgebildet ist, verschieblich in dem Lagerkörper (51) gelagert ist, wobei die Schneide (62) in der Ausgangsposition von einer durch den ersten Kontaktierungsabschnitt (52) definierten Schneidebene (SE) beabstandet ist und in der Schneidposition die durch den ersten Kontaktierungsabschnitt (52) definierte Schneidebene (SE) durchsetzt.

7. Schneideinrichtung (10) nach einem Anspruch 6, wobei das Oberteil (50) ein Federelement (70) aufweist, wobei sich Schneideinrichtung (50) über das Federelement (70) in der axialen Richtung (Z) an dem Lagerkörper (51) abstützt, derart, dass ein Verschieben von der Ausgangsposition in die Schneidposition entgegen der Federkraft des Federelements (70) erfolgt.

8. Schneideinrichtung (10) nach einem der Ansprüche 1 bis 7, wobei der erste Kontaktierungsabschnitt (52) derart ausgebildet ist, dass der erste Kontaktierungsabschnitt (52) die Vorderseite (21) des hervorstehenden Randbereichs (23) der Siegelfolie (20) in einem Bereich kontaktiert, der nach radial außen versetzt zu der Nut (43) ist.

9. Schneideinrichtung (10) nach einem der Ansprüche 1 bis 8, wobei der erste Kontaktierungsabschnitt (52) die Vorderseite (21) umlaufend kontaktiert und/oder der zweite Kontaktierungsabschnitt (43) die Rückseite (22) umlaufend kontaktiert.

10. Schneideinrichtung (10) nach einem der Ansprüche 1 bis 9, wobei der erste Kontaktierungsabschnitt (52) eine kreisförmig verlaufende Innenkante (54) aufweist, wobei die Innenkannte (54) konzentrisch zu der Kreisbahn verläuft.

11. Schneideinrichtung (10) nach einem der Ansprüche 1 bis 10, wobei der Lagerkörper (51) haubenförmig ausgebildet ist mit einem von dem Lagerkörper (51) umschlossenen Innenraum (56), wobei der Innenraum (56) auf einer dem Unterteil (40) zuzuwendenden Unterseite offen ist.

12. Schneideinrichtung (10) nach einem der Ansprüche 1 bis 11, wobei der Lagerkörper (51) einen Lagerrahmen (57) aufweist, wobei der Lagerrahmen (57) den ersten Kontaktierungsabschnitt (52) aufweist, wobei der Lagerrahmen (57) den Innenraum (56) umlaufend umschließt und wobei der Innenraum (56) auf einer der Unterseite gegenüberliegenden Oberseite durch einen mit dem Lagerrahmen (57) verbundenen Deckel (58) verschlossen ist, wobei der Deckel (58) transparent ist oder einen oder mehrere transparente Bereiche aufweist.

13. Schneideinrichtung (10) nach einem der Ansprüche 1 bis 12, wobei der Kreisschneider (60) zumindest eine weitere Schneide aufweist, die entlang der Kreisbahn bewegbar und entlang der Kreisbahn versetzt zu der einen Schneide (61) ausgebildet ist, vorzugsweise eine Bewegung der einen Schneide (61) und der zumindest einen weiteren Schneide miteinander gekoppelt sind.

14. Verfahren zum kreisrunden Beschneiden einer Siegelfolie (20) einer mit der Siegelfolie (20) verschlossenen Siegelschale (30) unter Verwendung der Schneideinrichtung (10) nach einem der Ansprüche 1 bis 13, wobei das Verfahren die folgenden Verfahrensschritte aufweist:
- Bilden der Schneidanordnung, wobei in der Aufnahme (41) die mit der Siegelfolie (20) verschlossene Siegelschale (30) angeordnet ist, wobei ein gegenüber der Siegelschale (30) nach außen hervorstehender Randbereich (23) der Siegelfolie (20) klemmend zwischen dem ersten Kontaktierungsabschnitt (52) und dem zweiten Kontaktierungsabschnitt (42) gehalten ist, wobei die Nut (43) und die Schneide (61) derart angeordnet sind, dass die Schneide (61) unter Durchsetzen der Siegelfolie (20) in die Nut (43) eingetaucht ist,
- Bewegen der Schneide (61) entlang der Kreisbahn zum kreisrunden Beschneiden der Siegelfolie (30).

15. Verfahren nach Anspruch 14, wobei das Verfahren umfasst:
- Aufsiegeln einer Siegelfolie (20) auf die Siegelschale (30) zum Herstellen der verschlossenen Siegelschale (30), wobei die Siegelschale (30) während des Aufsiegelns in einem Siegelrahmen angeordnet ist, wobei der Siegelrahmen das Unterteil (40) bildet oder aufweist.
